# EUROPÄISCHE PATENTSCHRIFT

(11) **EP 1 385 412 B1**
(45) Veröffentlichungstag und Bekanntmachung des Hinweises auf die Patenterteilung: **03.12.2008**
(21) Anmeldenummer: 02730171.2
(22) Anmeldetag: 17.04.2002
(51) Int. Cl.: A47L 15/50

(54) **VORRICHTUNG ZUM VERSTELLEN DER HÖHENPOSITION EINES AUS DEM SPÜLBEHÄLTER EINER GESCHIRRSPÜLMASCHINE AUSZIEHBAREN GESCHIRRKORBS**
DEVICE FOR ADJUSTING THE HEIGHT POSITION OF A DISHWARE BASKET WHICH CAN BE PULLED OUT FROM THE RINSING CONTAINER OF A DISHWASHER
DISPOSITIF POUR REGLER LA POSITION EN HAUTEUR D'UN PANIER A VAISSELLE POUVANT ETRE RETIRE DU COMPARTIMENT DE LAVAGE D'UN LAVE-VAISSELLE

(30) Priorität: 26.04.2001 DE 10120577
(43) Veröffentlichungstag der Anmeldung: 04.02.2004
(73) Patentinhaber: BSH Bosch und Siemens Hausgeräte GmbH, 81739 München (DE)
(72) Erfinder: DEISS, Ulrich, 89567 Sontheim (DE); SCHESSL, Bernd, 89407 Dillingen (DE); SCHÜTZ, Rainer, 73450 Neresheim (DE)
(86) Internationale Anmeldenummer: PCT/EP2002/004264
(87) Internationale Veröffentlichungsnummer: WO 2002/087408

(56) Entgegenhaltungen:
- CH-A- 690 488
- DE-A- 3 004 110
- DE-A- 4 228 954
- DE-A- 4 401 259
- DE-A- 19 512 128

## Beschreibung

Die Erfindung betrifft eine Vorrichtung zum Verstellen der Höhenposition eines aus dem Spülbehälter einer Geschirrspülmaschine ausziehbaren Geschirrkorbs nach dem Oberbegriff des Patentanspruches 1.

Aus der Deutschen Offenlegungsschrift DE 195 12 128 ist eine Vorrichtung zum Verstellen der Höhenposition eines aus dem Spülbehälter einer Geschirrspülmaschine ausziehbaren Geschirrkorbs bekannt, die ein an der aus horizontal und vertikal verlaufenden Korbstreben gebildeten Seitenwand des Geschirrkorbs angeordnetes, mit Laufrollen versehenes und an den Korbstreben vertikal verschiebbar gelagertes Korbstützblech aufweist, das über einen Verstellhebel in unterschiedlichen Höhenpositionen am Geschirrkorb festsetzbar ist. Der an einer gesonderten Hebelhalterung angelenkte Verstellhebel verfügt an seinem einen Hebelende über ein Handgriffteil und an seinem anderen Hebelende über eine Rastnase, der mehrere Rasten oder Stützvorsprünge in unterschiedlichen Höhen am Korbstützblech gegenüberliegen, in die der Verstellhebel mit seiner Rastnase vom Benutzer eingeschwenkt werden muss.

Aus der Deutschen Offenlegungsschrift DE 44 01 259 ist ebenfalls eine Vorrichtung zum Verstellen der Höhenposition eines aus dem Spülbehälter einer Geschirrspülmaschine ausziehbaren Geschirrkorbs bekannt, bei der ein mit Laufrollen versehenes Korbstützblech an den Korbstreben angeordnet und über einen Verstellhebel separat einstell- und festsetzbar ist. Der außen am Korbstützblech bedienbar gelagerte Verstellhebel bewegt ein Verriegelungselement derart, dass es zwischen den mit Rastpositionen versehenen Korbstreben vertikal verschiebbar und in den Rastpositionen jeweils unter Formschluss arretierbar ist.

Aus der Deutschen Offenlegungsschrift DE 42 28 954 ist ebenfalls eine Vorrichtung zum Verstellen der Höhenposition eines aus dem Spülbehälter einer Geschirrspülmaschine ausziehbaren Geschirrkorbs bekannt, bei der ein mit Laufrollen versehenes Korbstützblech an den Korbstreben angeordnet und über einen Verstellhebel separat einstell- und festsetzbar ist. Der Verstellhebel ist dabei als ein von der Geschirrkorboberseite und von der Geschirrkorbaußenseite her erreichbarer im Geschirrkorb ortsfest angelenkter Rasthebel für das vertikal verschiebbar am Geschirrkorb gelagerte Korbstützblech ausgebildet ist.

Ferner ist aus der CH 690 488 A5 eine höhenverstellbare Korbeinheit für Wasch- und Reinigungsgeräte bekannt. Die Vorrichtung gemäß der CH 690 488 A5 weist ein einstückig ausgebildetes Korbstützblech Aufnahmen für Rollen sowie eine angeformte elastische Zunge auf, die in einer Ausnehmung des Geschirrkorbs ruht und durch außer Eingriff bringen eines Sattels in der Höhe verstellbar ausgebildet ist.

Die Nachteile der bekannten Vorrichtungen bestehen darin, dass entweder der Verstellhebel eine gesonderte Hebelhalterung zum Verstellen der Höhenposition des Korbstützblechs benötigt oder ein separates Verriegelungselement zu diesem Zweck bewegen muss. Dies bedeutet mehrere, voneinander getrennt angeordnete Vorrichtungselemente, die aufeinander abgestimmt zusammenwirken müssen. Vor allem aber benötigen alle Lösungen mehrere Rastpositionen bzw. Stützvorsprünge, in die der Verstellhebel entsprechend der unterschiedlichen Höhenpositionen vom Benutzer bewegt wird.

Der Erfindung liegt die Aufgabe zu Grunde, eine Vorrichtung der beschriebenen Art zu schaffen, durch die das Verstellen der Höhenposition eines ausziehbaren Geschirrkorbs verbessert wird.

Diese Aufgabe wird durch die Merkmale des Patentanspruchs 1 erfindungsgemäß gelöst. Weiterbildungen der Erfindung sind in den Unteransprüchen angegeben.

Ausgehend von dem an der Seitenwand des Geschirrkorbs angeordneten, mit Laufrollen versehenen und an den Korbstreben vertikal verschiebbar gelagerten Korbstützblech, das über einen Verstellhebel in unterschiedlichen Höhenpositionen am Geschirrkorb festsetzbar ist, ist der Verstellhebel gemäß dem Gegenstand der Erfindung auf dem Korbstützblech angebracht und mit seinem Hebelende in einer Aussparung des Korbstützbleches schwenkbar gelagert. Des weiteren ist am Hebelende ein zum Korbinneren gerichteter, in der Aussparung befindlicher Rasthaken angeordnet, durch den Verstellhebel und Korbstützblech nach Bewegung des Geschirrkorbs von einer unteren Höhenposition in eine obere Höhenposition an einer horizontal verlaufenden Korbstrebe selbsttätig einrasten, und durch den Verstellhebel und Korbstützblech nach Betätigen eines am anderen Hebelende angeordneten Handgriffteils in Richtung des Korbinneren von der horizontal verlaufenden Korbstrebe ausrasten und der Geschirrkorb sich automatisch von einer oberen Höhenposition in eine untere Höhenposition bewegt.

Durch den Gegenstand der Erfindung ergibt sich in vorteilhafter Weise eine in sich geschlossene Verstellvorrichtung, d.h. der Verstellhebel mit Rasthaken und das Korbstützblech mit entsprechender Aussparung bilden eine Einheit. Dies führt dazu, dass alle für das Verstellen der Höhenposition des ausziehbaren Geschirrkorbs notwendigen Elemente unmittelbar an dem Korbstützblech angeordnet sind. Von dem Korbstützblech räumlich getrennte Sonderelemente wie Hebelhalterung oder Verriegelungselement können entfallen. Die Verstellvorrichtung gemäß dem Gegenstand der Erfindung ermöglicht eine äußerst einfache Montage am Geschirrkorb und verhindert dennoch sicher, dass Geschirrteile mit der Verstellvorrichtung in Kontakt kommen. Auf jeweils gegenüber einer Rastnase liegenden Rasten bzw. Stützvorsprünge kann bei der Verstellvorrichtung gemäß dem Gegenstand der Erfindung verzichtet werden, da durch den Rasthaken bei Änderung der Höhenposition des Geschirrkorbs von unten nach oben bzw. von oben nach unten der Verstellhebel und das Korbstützblech an einer horizontal verlaufenden Korbstrebe selbsttätig einrasten bzw. von dort wieder ausrasten und sich der Geschirrkorb automatisch zur neuen Höhenposition bewegt. Ein weiterer Vorteil der Erfindung gegenüber bekannten Verstellvorrichtungen besteht darin, dass durch die Lagerung des Verstellhebels mit Rasthaken in dem Korbstützblech selbst dieser Hebel in Bezug zur Geschirrspülmaschine immer an der gleichen Stelle verbleibt, d.h. er verändert seine Lage beim Verstellen der Höhenposition des ausziehbaren Geschirrkorbs nicht. Dies verbessert die Stabilität der Verstellvorrichtung ganz erheblich.

Gemäß einer günstigen Weiterbildung der Erfindung ist der Verstellhebel mit einer Feder gekoppelt, durch die nach Betätigen des Handgriffteils in der einen Richtung der Verstellhebel in der entgegengesetzten Richtung rückschwenkbar ist. Dadurch wird nach dem Entkoppeln des Geschirrkorbs von dem Korbstützblech - durch Betätigen des Handgriffteils - der Verstellhebel nicht durch den Benutzer sondern automatisch zurückgeschwenkt.

Gemäß einer besonders vorteilhaften Weiterbildung der Erfindung ist der Rasthaken mit einem Hinterschnitt versehen, wodurch sich die Betätigungskraft zum Verstellen des ausziehbaren Geschirrkorbs automatisch dessen Beladungszustand - der von teilweise bis voll bestückt reichen kann - anpasst.

Gemäß einer weiteren günstigen Ausgestaltung der Erfindung ist der Verstellhebel auf dem Korbstützblech gemeinsam mit den Laufrollen angebracht, was zu einer noch kompakteren und einfacher montierbaren - weil möglichst viele Elemente aufweisenden - Verstellvorrichtung führt.

Es hat sich auch als günstig erwiesen, wenn der Verstellhebel nahe der Oberkante des Korbstützbleches in der Aussparung schwenkbar gelagert ist, weil dadurch die geringste Betätigungskraft zum Entkoppeln des Geschirrkorbs von dem Korbstützblech - durch Betätigen des Handgriffteils - vom Benutzer aufzuwenden ist.

Als vorteilhaft hat sich darüber hinaus herausgestellt, wenn das Korbstützblech an seinen Enden mit Führungselementen, die Korbstreben der Seitenwand des Geschirrkorbs zumindest teilweise umgreifen, versehen ist. Auf diese Weise erfährt die mit mehreren Elementen versehene Verstellvorrichtung einen starken Halt an der Seitenwand des Geschirrkorbs.

Der Gegenstand der Erfindung wird anhand eines in Figuren dargestellten Ausführungsbeispiels näher erläutert. Im einzelnen zeigen
- Fig. 1: die Verstellvorrichtung gemäß der Erfindung in einer der Spülbehälterwand einer Geschirrspülmaschine zugewandten Außenansicht ,
- Fig. 2: die Verstellvorrichtung gemäß der Erfindung in einer dem Korbinneren des Geschirrkorbs der Geschirrspülmaschine zugewandten Innenansicht,
- Fig. 3: die an der Seitenwand des Geschirrkorbs angebrachte Verstellvorrichtung in der Außenansicht von Fig. 1,
- Fig.4: die an der Seitenwand des Geschirrkorbs angebrachte Verstellvorrichtung in der Innenansicht von Fig. 2,
- Fig. 5 und 6: die Verstellvorrichtung gemäß Fig. 3 in vergrößerter Darstellung mit einer Andeutung der Bewegung des Geschirrkorbs bei Änderung der Höhenposition.

Figur 1 - mit einer einer Spülbehälterwand einer Geschirrspülmaschine zugewandten Außenansicht - und Figur 2 - mit einer dem Korbinneren eines Geschirrkorbs 10 der Geschirrspülmaschine zugewandten Innenansicht - zeigen die Vorrichtung gemäß der Erfindung zum Verstellen der Höhenposition des Geschirrkorbs 10, der bekanntlich in einem Spülbehälter einer - hier nicht näher dargestellten, aber z.B. in der DE 195 12 128 beschriebenen - Geschirrspülmaschine zur Aufnahme von Spülgut angeordnet ist. Dabei kann der Geschirrkorb 10 aus dem Spülbehälter herausgezogen werden, um für den Benutzer das Bestücken mit Spülgut zu erleichtern. Moderne Verstellvorrichtungen ermöglichen das Verstellen der Höhenposition des Geschirrkorbs 10 direkt an der Geschirrspülmaschine, ohne dass hierfür der Korb aus dem Haushaltgerät genommen werden muss. Darüber hinaus funktioniert das Verstellen der Höhenposition auch bei bereits beladenem Geschirrkorb 10.

Die Verstellvorrichtung weist ein Korbstützblech 1 auf, das an der aus horizontal und vertikal verlaufenden Korbstreben gebildeten Seitenwand des Geschirrkorbs 10, siehe Figur 3, angeordnet und mit vorzugsweise mehreren - im Beispiel insgesamt drei - auf der dem Spülbehälter zugewandten Seite befindlichen Laufrollen 5 versehen ist. Diese Laufrollen 5 bewegen sich beim Herausziehen des Geschirrkorbs 10 auf einer Korbführungsschiene - siehe z.B. Bezugszeichen 13 in Figur 5 und Figur 6 - , die sich üblicherweise nahe der Spülbehälterwand befindet. Das Korbstützblech 1 ist an den Korbstreben vertikal verschiebbar gelagert und über einen Verstellhebel 2 in unterschiedlichen Höhenpositionen am Geschirrkorb 10 festsetzbar. Der Verstellhebel 2 ist erfindungsgemäß auf dem Korbstützblech 1 angebracht und mit seinem Hebelende 2' in einer Aussparung 3 des Korbstützbleches 1 schwenkbar gelagert. An diesem Hebelende 2' ist ein zum Korbinneren gerichteter - d.h. auf der Rückseite - in der Aussparung 3 befindlicher Rasthaken 6 angeordnet, siehe Figur 2. Vorzugsweise ist der Rasthaken 6 dreiecksförmig ausgebildet und befindet sich am Rand der Aussparung 3, um beim Ausschwenken des Verstellhebels 2 möglichst frühzeitig und mit wenig Kraftaufwand das Ausrasten des Korbstützbleches 1 vom Geschirrkorb 10, d.h. von der horizontal verlaufenden Korbstrebe, in der es fixiert ist, zu bewirken. Durch die Dreiecksform des Rasthakens 6 ergibt sich, wie auf der zusätzlichen Seitenansicht des Rasthakens 6 in Figur 2 zu erkennen ist, eine große Anlaufschräge 6' des Rasthakens, wodurch das Verstellen des Geschirrkorbs 10 von der unteren Höhenposition in die obere Höhenposition ohne Betätigung des Verstellhebels 2 möglich wird. Die erfindungsgemäße Verstellvorrichtung wird. Die erfindungsgemäße Verstellvorrichtung stellt somit eine in sich geschlossene und kompakte Einheit dar, da die für das Verstellen der Höhenposition des ausziehbaren Geschirrkorbs 10 notwendigen Elemente, insbesondere der in dem Korbstützblech 1 mit entsprechender Aussparung 3 schwenkbar gelagerte Verstellhebel 2 mit Rasthaken 6, unmittelbar an dem Korbstützblech 1 angeordnet sind. Die Verstellvorrichtung gemäß dem Gegenstand der Erfindung ist daher äußerst einfach am Geschirrkorb 10 montierbar und verhindert dennoch sicher, dass Geschirrteile mit der Verstellvorrichtung in Kontakt kommen.

Nach der Montage der Verstellvorrichtung an dem Geschirrkorb 10 wird die Verstellvorrichtung durch Verstemmen einer nur in Figur 1 gezeigten, aus dem Korbstützblech 1 freigestanzten Sicherungslasche 1' zur Korbinnenseite hin am Geschirrkorb 10 fixiert, wodurch die Verstellvorrichtung ohne zusätzliches Teil gegen unbeabsichtigtes Lösen vom Geschirrkorb 10 gesichert ist und eine weitere Vereinfachung in der Montage erzielt wird.

Durch den am schwenkbaren Hebelende 2' angeordneten, zum Korbinneren gerichteten, in der Aussparung 3 befindlichen Rasthaken 6 rasten Verstellhebel 2 und Korbstützblech 1 nach Bewegung des Geschirrkorbs 10 von einer unteren Höhenposition in eine obere Höhenposition an einer horizontal verlaufenden Korbstrebe selbsttätig ein. Nach Betätigen eines am anderen Hebelende angeordneten Handgriffteils 2" in Richtung des Korbinneren rasten Verstellhebel 2 und Korbstützblech 1 von der horizontal verlaufenden Korbstrebe aus, und der Geschirrkorb 10 bewegt sich automatisch von einer oberen Höhenposition in eine untere Höhenposition. Dadurch kann bei der Verstellvorrichtung gemäß dem Gegenstand der Erfindung in vorteilhafter Weise auf jeweils gegenüber einer üblichen Rastnase liegende Rasten bzw. Stützvorsprünge verzichtet werden, was weniger Teile und gegenseitiges Zusammenwirken bedeutet. Ein weiterer Vorteil der Erfindung gegenüber bekannten Verstellvorrichtungen besteht darin, dass durch die Lagerung des Verstellhebels 2 mit Rasthaken 6 direkt in dem Korbstützblech 1 selbst dieser Hebel 2 in Bezug zur Geschirrspülmaschine immer an der gleichen Stelle verbleibt, d.h. er verändert seine Lage - mit Ausnahme der in vertikaler Richtung beabsichtigten Position - beim Verstellen der Höhenposition des ausziehbaren Geschirrkorbs 10 nicht. Dies verbessert die Stabilität der Verstellvorrichtung ganz erheblich.

Der Verstellhebel 2 ist mit einer am Hebelende 2' angreifenden Feder - von der in Figur 1 und Figur 2 nur die Federbeine 4 sichtbar sind, während der Federkörper in dem schwenkbaren Hebelende 2' eingebaut ist - gekoppelt, durch die nach Betätigen des Handgriffteils 2" in Richtung des Korbinneren der Verstellhebel 2 in der entgegengesetzten Richtung rückschwenkbar ist und damit nach dem Entkoppeln des Geschirrkorbs 10 von dem Korbstützblech 1 - durch Betätigen des Handgriffteils 2" - der Verstellhebel 2 nicht durch den Benutzer sondern automatisch in die Ausgangslage zurückschwenkt.

Der Rasthaken 6 ist vorteilhaft mit einem Hinterschnitt 9 versehen, wodurch sich die Betätigungskraft zum Verstellen des ausziehbaren Geschirrkorbs 10 automatisch dessen Beladungszustand - der von teilweise bis voll bestückt reichen kann - anpasst. Vorzugsweise ist auf dem Korbstützblech 1 der Verstellhebel 2 gemeinsam mit den Laufrollen 5 angebracht, was zu einer noch kompakteren und einfacher montierbaren - weil möglichst viele Elemente aufweisenden - Verstellvorrichtung führt. Es hat sich auch als günstig erwiesen, wenn der Verstellhebel 2 nahe der Oberkante des Korbstützbleches 1 in der Aussparung 3 schwenkbar gelagert ist, weil dadurch die geringste Betätigungskraft zum Entkoppeln des Geschirrkorbs 10 von dem Korbstützblech 1 - durch Betätigen des Handgriffteils 2" - vom Benutzer aufzuwenden ist. Das Korbstützblech 1 weist außerdem an seinen Enden mehrere Führungselemente 7, die die vertikal verlaufenden Korbstreben der Seitenwand des Geschirrkorbs 10 zumindest teilweise umgreifen. Auf diese Weise erfährt die mit mehreren Elementen versehene Verstellvorrichtung einen stabilen Halt in der Seitenwand des Geschirrkorbs 10. Auch ist zumindest an einem der Enden des Korbstützbleches 1 ein weiteres Führungselemente 8 zur Führung einer horizontal verlaufenden Korbstrebe der zum Geschirrkorb 10 gehörigen Seitenwand vorgesehen.

Figur 3 und Figur 4 zeigen die oben näher beschriebene, kompakte und in sich geschlossene Verstellvorrichtung gemäß der Erfindung in der Außenansicht von Figur 1 sowie in der Innenansicht von Figur 2 nach Anbringen an einer der beiden, jeweils von horizontal und vertikal verlaufenden Korbstreben 11 und 12 gebildeten Seitenwänden des Geschirrkorbs 10. Das Korbstützblech 1 weist zur sicheren und stabilen Fixierung am Geschirrkorb 10 die zu beiden Seiten des Korbstützbleches 1 vorhandenen Führungselemente 7 auf, die vertikale Korbstreben 11 umgreifen, von denen eine Korbstrebe vorzugsweise die letzte Strebe der Seitenwand bildet. Der Verstellhebel 2 mit Handgriffteil 2" ist erfindungsgemäß an dem Korbstützblech 1 angebracht und mit seinem Hebelende 2' in der Aussparung des Korbstützbleches 1 schwenkbar gelagert. Die auf einer Korbführungsschiene beweglich gelagerten Laufrollen 5 sind gemeinsam mit dem Verstellhebel 2 an dem Blech angeordnet.

Figur 5 und Figur 6 zeigen die an der Seitenwand des Geschirrkorbs 10 angebrachte Verstellvorrichtung gemäß der Erfindung in einer vergrößerten Darstellung mit einer Andeutung der Bewegung des Geschirrkorbs 10 bei Änderung seiner Höhenposition, erkennbar an den vergrößert dargestellten Pfeilen in vertikaler Richtung. In Figur 5 befindet sich der Geschirrkorb 10 in einer unteren Höhenposition. Wird nun der Geschirrkorb 10 von einem Benutzer von der unteren Höhenposition in eine obere Höhenposition bewegt - siehe den nach oben gerichteten Pfeil -, wozu der Verstellhebel 2 aufgrund der oben beschriebenen langen Anlaufschräge 6' des Rasthakens 6 nicht betätigt werden muss, rasten der Verstellhebel 2 und das Korbstützblech 1 durch den auf der Rückseite des schwenkbaren Hebelendes 2' angeordneten Rasthaken 6 an einer horizontal verlaufenden Korbstrebe - beispielsweise an der Strebe 12 - selbsttätig ein, und der Geschirrkorb 10 ist in einer neuen Höhenposition wieder fixiert. Das Korbstützblech 1 mit integriertem Verstellhebel 2 fährt entlang der in den Führungselementen 7 stabil gelagerten vertikal verlaufenden Korbstreben 11 nach oben, ohne dass der Hebel beim Verstellen der Höhenposition seine Lage verändert, was die Stabilität der Verstellvorrichtung im eingebauten Zustand ganz erheblich verbessert.

In Figur 6 befindet sich der Geschirrkorb 10 in einer oberen Höhenposition. Bei Betätigen des Handgriffteils 2" in Richtung des Korbinneren - siehe den horizontal nach innen gerichteten Pfeil - rasten der Verstellhebel 2 und das Korbstützblech 1 über den am Hebelende 2' zum Korbinneren gerichteten, in der Aussparung befindlichen Rasthaken an einer der horizontal verlaufenden Korbstreben 12, an der er mittels des Hinterschnittes des Rasthakens fixiert ist, aus und der Geschirrkorb 10 bewegt sich automatisch von einer oberen Höhenposition in eine untere Höhenposition - siehe den nach unten gerichteten Pfeil. Das Korbstützblech 1 mit integriertem Verstellhebel 2 fährt entlang der in den Führungselementen 7 stabil gelagerten vertikal verlaufenden Korbstreben 11 nach unten, ohne dass der Hebel beim Verstellen der Höhenposition seine Lage zu verändern braucht, was wiederum die Stabilität der Verstellvorrichtung im eingebauten Zustand ganz erheblich verbessert.

## Patentansprüche

1. Vorrichtung zum Verstellen der Höhenposition eines aus dem Spülbehälter einer Geschirrspülmaschine ausziehbaren Geschirrkorbs (10), die ein an der aus horizontal und vertikal verlaufenden Korbstreben (11, 12) gebildeten Seitenwand des Geschirrkorbs angeordnetes, mit Laufrollen (5) versehenes und an den Korbstreben vertikal verschiebbar gelagertes Korbstützblech (1) aufweist, das über einen Verstellhebel (2) in unterschiedlichen Höhenpositionen am Geschirrkorb festsetzbar ist,
**dadurch gekennzeichnet,**
**dass** der Verstellhebel (2) auf dem Korbstützblech (1) angebracht und mit seinem Hebelende (2') in einer Aussparung (3) des Korbstützbleches (1) schwenkbar gelagert ist, und
**dass** am Hebelende (2') ein zum Korbinneren gerichteter, in der Aussparung (3) befindlicher Rasthaken (6) angeordnet ist, durch den Verstellhebel (2) und Korbstützblech (1) nach Bewegung des Geschirrkorbs (10) von einer unteren Höhenposition in eine obere Höhenposition an einer horizontal verlaufenden Korbstrebe (12) selbsttätig einrasten, und durch den Verstellhebel (2) und Korbstützblech (1) nach Betätigen eines am anderen Hebelende angeordneten Handgriffteils (2") in Richtung des Korbinneren von der horizontal verlaufenden Korbstrebe (12) ausrasten und der Geschirrkorb (10) sich automatisch von einer oberen Höhenposition in eine untere Höhenposition bewegt.

2. Vorrichtung nach Anspruch 1, **dadurch gekennzeichnet, dass** der Verstellhebel (2) mit einer Feder (4) gekoppelt ist, durch die nach Betätigen des Handgriffteils (2") in der einen Richtung der Verstellhebel (2) in der entgegengesetzten Richtung rückschwenkbar ist.

3. Vorrichtung nach einem der vorhergehenden Ansprüche, **dadurch gekennzeichnet, dass** der Rasthaken (6) mit einem Hinterschnitt (9) versehen ist.

4. Vorrichtung nach einem der vorhergehenden Ansprüche, **dadurch gekennzeichnet, dass** der Verstellhebel (2) gemeinsam mit den Laufrollen (5) auf dem Korbstützblech (1) angebracht ist.

5. Vorrichtung nach einem der vorhergehenden Ansprüche, **dadurch gekennzeichnet, dass** der Verstellhebel (2) nahe der Oberkante des Korbstützbleches (1) in der Aussparung (3) schwenkbar gelagert ist.

6. Vorrichtung nach einem der vorhergehenden Ansprüche, **dadurch gekennzeichnet, dass** der Verstellhebel (2) auf der der Spülbehälterwand zugewandten Seite des Korbstützbleches (1) angeordnet ist.

7. Vorrichtung nach einem der vorhergehenden Ansprüche, **dadurch gekennzeichnet, dass** das Korbstützblech (1) an seinen Enden mit Führungselementen (7, 8), die Korbstreben der Seitenwand des Geschirrkorbs (10) zumindest teilweise umgreifen, versehen ist.

## Claims

1. Device for adjusting the height position of a dishes basket (10), which is withdrawable from the rinsing container of a dishwashing machine and which comprises a basket support plate (1), which is arranged at the side wall - formed from horizontally and vertically extending basket struts (11,12)- of the dishes basket and provided with running rollers (5) and which is mounted at the basket struts to be vertically displaceable and is fixable in different height positions at the dishes basket by way of an adjusting lever (2), **characterised in that** the adjusting lever (2) is mounted on the basket support plate (1) and borne to be pivotable by its lever end (2') in a cut-out (3) of the basket support plate (1), and that arranged at the lever end (2') is detent hook (6) which is directed into the basket interior and disposed in the cut-out (3) and by which the adjusting lever (2) and basket support plate (1) automatically detent at a horizontally extending basket strut (12) after movement of the dishes basket (10) from a lower height position to an upper height position and by which the adjusting lever (2) and basket support plate (1) are released from detenting with the horizontally extending basket strut (12) after actuation of a handle part (2"), which is arranged at the other lever end, in the direction of the basket interior, and the dishes basket (10) automatically moves from an upper height position to a lower height position.

2. Device according to claim 1, **characterised in that** the adjusting lever (2) is coupled with a spring (4), by which after actuation of the handle part (2") in the one direction the adjusting lever (2) is pivotable back in the opposite direction.

3. Device according to any one of the preceding claims, **characterised in that** the detent hook (6) is provided with an undercut (9).

4. Device according to any one of the preceding claims, **characterised in that** the adjusting lever (2) is mounted together with the running rollers(5) on the basket support plate (1).

5. Device according to any one of the preceding claims, **characterised in that** the adjusting lever (2) is pivotably mounted in the cut-out (3) near the upper edge of the basket support plate (1).

6. Device according to any one of the preceding claims, **characterised in that** the adjusting lever (2) is arranged on the side of the basket support plate (1) facing the rinsing container wall.

7. Device according to any one of the preceding claims, **characterised in that** the basket support plate (1) is provided at its ends with guide elements (7, 8) which at least partly engage around the basket struts of the side wall of the dishes basket (10).

## Revendications

1. Dispositif destiné à régler la position en hauteur d'un panier à vaisselle (10) pouvant être retiré du compartiment de lavage d'un lave-vaisselle, qui présente une tôle de support de panier (1) disposée sur la paroi latérale, formée de tiges de panier (11, 12) s'étendant horizontalement et verticalement, du panier à vaisselle, munie de galets de roulement (5) et logée de manière coulissante verticalement sur les tiges de panier, cette tôle de support de panier pouvant être fixée sur le panier à vaisselle dans différentes positions en hauteur par l'intermédiaire d'un levier de réglage (2),
**caractérisé en ce que**
le levier de réglage (2) est placé sur la tôle de support de panier (1) et est logé avec son extrémité de levier (2') de manière pivotante dans un évidement (3) de la tôle de support de panier (1), et
un cran d'arrêt (6) dirigé vers l'intérieur du panier et se trouvant dans l'évidement (3) est disposé sur l'extrémité du levier (2'), au moyen duquel le levier de réglage (2) et la tôle de support de panier (1), après le mouvement du panier à vaisselle (10) d'une position en hauteur inférieure dans une position en hauteur supérieure, s'enclenchent automatiquement sur une tige de panier (12) s'étendant horizontalement, et au moyen duquel le levier de réglage (2) et la tôle de support de panier (1), après l'actionnement d'une partie de poignée (2") disposée sur l'autre extrémité du levier, se désenclenchent de la tige de panier (12) s'étendant horizontalement en direction de l'intérieur du panier et **en ce que** le panier à vaisselle (10) se déplace automatiquement d'une position en hauteur supérieure dans une position en hauteur inférieure.

2. Dispositif selon la revendication 1, **caractérisé en ce que** le levier de réglage (2) est couplé à un ressort (4) au moyen duquel, après l'actionnement de la partie de poignée (2") dans l'une des directions, le levier de réglage (2) est orientable dans la direction opposée.

3. Dispositif selon l'une quelconque des revendications précédentes, **caractérisé en ce que** le cran d'arrêt (6) est muni d'une contre-dépouille (9).

4. Dispositif selon l'une quelconque des revendications précédentes, **caractérisé en ce que** le levier de réglage (2) est placé sur la tôle de support de panier (1) en commun avec les galets de roulement (5).

5. Dispositif selon l'une quelconque des revendications précédentes, **caractérisé en ce que** le levier de réglage (2) est logé de manière pivotante dans l'évidement à proximité du bord supérieur de la tôle de support de panier (1).

6. Dispositif selon l'une quelconque des revendications précédentes, **caractérisé en ce que** le levier de réglage (2) est disposé sur le côté, tourné vers la paroi du compartiment de lavage, de la tôle de support de panier (1).

7. Dispositif selon l'une quelconque des revendications précédentes, **caractérisé en ce que** la tôle de support de panier (1) est munie sur ses extrémités d'éléments de guidage (7, 8) qui entourent au moins en partie les tiges de panier de la paroi latérale du panier à vaisselle (10).
